# EUROPÄISCHE PATENTSCHRIFT

(11) **EP 2 280 238 B1**
(45) Veröffentlichungstag und Bekanntmachung des Hinweises auf die Patenterteilung: **27.07.2016**
(21) Anmeldenummer: 09290592.6
(22) Anmeldetag: 28.07.2009
(51) Int. Cl.: F28F 9/00, F28D 1/04

(54) **Kühlmodul**
Cooling module
Module de refroidissement

(43) Veröffentlichungstag der Anmeldung: 02.02.2011
(73) Patentinhaber: MAHLE Behr Spain S.A., 08040 Barcelona (ES)
(72) Erfinder: Weis, Werner, 08035 Barcelona (ES); Garcia Vecin, Carlos, 08028 Barcelona (ES)
(74) Vertreter: Grauel, Andreas

(56) Entgegenhaltungen:
- EP-A- 0 479 011
- EP-A- 0 890 811
- EP-A- 1 415 841
- EP-A- 1 489 375
- WO-A-2005/073654
- JP-A- 4 136 694
- US-A- 5 197 538

## Beschreibung

Die Erfindung betrifft ein Kühlmodul gemäß dem Oberbegriff von Anspruch 1.

In Kraftfahrzeugen werden Kühlmodule zum Kühlen von Fluiden eingesetzt. Ein Kühlmittel-Wärmeübertrager dient zur Kühlung von Kühlmittel eines Verbrennungsmotors des Kraftfahrzeuges. Das Kühlmittel transportiert die Abwärme des Verbrennungsmotors zum Kühlmittel-Wärmeübertrager und gibt dort die Abwärme an die Umgebung ab. Ferner ist an diesem Kühlmittel-Wärmeübertrager als erster Wärmeübertrager ein zweiter Wärmeübertrager, z. B. ein Ladeluftkühler für einen Turbolader des Verbrennungsmotors, angeordnet. Der zweite Wärmeübertrager ist dabei an dem ersten Wärmeübertrager mittels Befestigungsmitteln befestigt. Hierzu weist sowohl der erste Wärmeübertrager als auch der zweite Wärmeübertrager an Wandungen im Querschnitt zumindest annähernd kreisförmige oder zumindest annähernd rechteckige Öffnungen auf. Bei der Befestigung des zweiten Wärmeübertragers am ersten Wärmeübertrager werden diese Öffnungen zueinander zusammenfallend angeordnet, so dass in diese Öffnungen ein Bolzen als Befestigungsmittel eingeführt werden kann. Durch den Bolzen wird eine formschlüssige Verbindung zwischen dem ersten und zweiten Wärmeübertrager hergestellt, weil Begrenzungswandungen der Öffnung auf dem Bolzen aufliegen und dadurch eine formschlüssige Verbindung besteht. Der Bolzen weist dabei an einem Ende einen Kopf und an dem anderen Ende ein Innengewinde auf. Nach dem Einschieben des Bolzens in die Öffnungen wird der Bolzen in den Öffnungen, d. h. an den ersten und zweiten Wärmeübertrager dahingehend fixiert, dass in das Innengewinde eine Schraube eingeschraubt wird. Ein Kopf der Schraube weist dabei einen größeren Durchmesser auf als der Durchmesser der Öffnungen in analoger Weise wie auch der Kopf des Bolzens einen größeren Durchmesser aufweist als die Öffnungen, so dass dadurch der Bolzen in den Öffnungen befestigt ist. In nachteiliger und aufwendiger Weise muss somit nach dem Einführen des Bolzens in die Öffnungen am anderen, dem Kopf gegenüberliegenden Ende des Bolzens die Schraube in das Innengewinde des Bolzens eingeschraubt werden. Die US 5 197 538 offenbart ein Kühlmodul, bei welchem zwei Wärmeübertrager untereinander angeordnet sind.

Die Aufgabe der vorliegenden Erfindung besteht deshalb darin, ein Kühlmodul zur Verfügung zu stellen, bei dem ein zweiter Wärmeübertrager einfach und zuverlässig an einem ersten Wärmeübertrager befestigt werden kann. Das Kühlmodul soll preiswert in der Herstellung sein.

Diese Aufgabe wird gelöst mit den Merkmalen von Anspruch 1.

Das wenigstens eine elastische Rastteil ist elastisch verformbar und kann dabei eine Rast- bzw. eine Clipsverbindung in dem ersten und/oder dem zweiten Wärmeübertrager herstellen. Damit ist in vorteilhafter Weise kein aufwendiges Einschrauben einer Schraube in ein Innengewinde eines Bolzens nach dem Einführen des Bolzens in Öffnungen erforderlich.

Gemäß der Erfindung weisen der erste Wärmeübertrager und der zweite Wärmeübertrager je wenigstens eine Öffnung zur Einführung des wenigstens einen Rastteils auf.

Dabei ist das wenigstens eine Rastteil ein Bolzen.

In einer ergänzenden Ausgestaltung umfasst das wenigstens eine Rastteil wenigstens eine Rastnase.

Vorzugsweise umfasst das wenigstens eine Rastteil wenigstens einen elastischen Rastarm mit der Rastnase.

In einer Variante sind wenigstens eine Öffnung am ersten Wärmeübertrager und wenigstens eine Öffnung am zweiten Wärmeübertrager zueinander fluchtend angeordnet und vorzugsweise ist in den Öffnungen je wenigstens ein Rastteil angeordnet, so dass sich zwischen dem wenigstens einen Rastteil und den Begrenzungswandungen der Öffnungen eine formschlüssige Verbindung zwischen dem ersten Wärmeübertrager und dem zweiten Wärmeübertrager ausbildet. Die Öffnungen des ersten und zweiten Wärmeübertragers werden bei der Montage des zweiten Wärmeübertragers an dem ersten Wärmeübertrager zueinander zusammenfallend bzw. übereinanderliegend angeordnet, so dass durch diese Öffnungen das Rastteil eingeschoben werden kann. Die Öffnungen weisen dabei vorzugsweise im Wesentlichen einen annähernd kreisförmigen oder einen annähernd rechteckigen Querschnitt auf. In analoger Weise weist auch das wenigstens eine Rastteil einen im Wesentlichen kreisförmigen oder eckigen Querschnitt auf. Abweichend hiervon können die Öffnungen und/oder das wenigstens eine Rastteil z. B. quadratisch, rechteckig, dreieckig oder vieleckig ausgebildet sein. Die Öffnungen des ersten und zweiten Wärmeübertragers werden dabei von Begrenzungswandungen des ersten und zweiten Wärmeübertragers begrenzt. Die Größe bzw. der Durchmesser der Öffnungen ist dabei nur geringfügig größer als der Durchmesser bzw. die Größe des Rastteiles im Bereich der Öffnungen, sofern das Rastteil in den Öffnungen angeordnet ist, so dass nur ein geringer Abstand zwischen dem wenigstens einen Rastteil und den Begrenzungswandungen besteht. Dadurch entsteht eine formschlüssige Verbindung zwischen dem ersten und zweiten Wärmeübertrager, der sich mittels des wenigstens einen Rastteiles in den Öffnungen ausbildet.

Zweckmäßig ist das wenigstens eine Rastteil mittels einer, insbesondere ausschließlichen, Rastverbindung an dem ersten Wärmeübertrager und/oder dem zweiten Wärmeübertrager fixiert. Das wenigstens eine Rastteil ist mittels einer Rastverbindung an dem ersten und/oder zweiten Wärmeübertrager fixiert. Dadurch ist kein aufwendiges Einschrauben einer Schraube an einem Innengewinde eines Bolzens als Rastteil erforderlich, so dass nach dem Einführen oder Einstecken des Rastteiles in die Öffnungen sich das Rastteil selbsttätig aufgrund von Einrasten an dem ersten und/oder zweiten Wärmeübertrager fixiert.

In einer weiteren Ausführungsform hintergreift die wenigstens eine Rastnase die Begrenzungswandung der Öffnung zur Herstellung der formschlüssigen Verbindung.

Insbesondere weist das wenigstens eine Rastteil kein Gewinde auf.

In einer weiteren Ausgestaltung ist der zweite Wärmeübertrager ein Ladeluftkühler, der unterhalb des ersten Wärmeübertragers angeordnet ist.

Ein nur erläuterndes und nicht im Schutzbereich enthaltenes Verfahren zur Herstellung eines Kühlmodules weist die nachfolgenden Schritte auf: Zur Verfügung stellen eines ersten Wärmeübertragers, insbesondere eines Kühlmittel-Wärmeübertragers zur Kühlung von Kühlmittel eines Verbrennungsmotors, vorzugsweise mit wenigstens einer Öffnung, zur Verfügung stellen eines zweiten Wärmeübertrager, vorzugsweise mit wenigstens einer Öffnung, Befestigen des zweiten Wärmeübertragers an dem ersten Wärmeübertrager, indem mittels eines Befestigungsteiles der zweite Wärmeübertrager formschlüssig an dem ersten Wärmeübertrager befestigt wird, das Befestigungsteil an dem ersten Wärmeübertrager und/oder dem zweiten Wärmeübertrager fixiert wird, wobei das Befestigungsteil, insbesondere ausschließlich, mittels einer Rastverbindung an dem ersten Wärmeübertrager und/oder dem zweiten Wärmeübertrager fixiert wird.

In einer weiteren Variante wird die wenigstens eine Öffnung des ersten Wärmeübertragers fluchtend mit der wenigstens einen Öffnung des zweiten Wärmeübertragers gebracht, in die wenigstens eine fluchtende Öffnung wird je ein Befestigungsteil, insbesondere ein Bolzen, eingebracht und sich eine formschlüssige Verbindung zwischen Begrenzungswandungen der Öffnungen und dem Befestigungsteil ausbildet und vorzugsweise das Befestigungsteil mittels einer Rastverbindung an dem ersten und/oder zweiten Wärmeübertrager fixiert wird. Beim Befestigen des ersten Wärmeübertragers an dem zweiten Wärmeübertrager wird der erste und/oder der zweite Wärmeübertrager dahingehend bewegt bzw. ausgerichtet, dass die entsprechenden Öffnungen des ersten und zweiten Wärmeübertragers fluchtend ausgerichtet sind bzw. übereinanderliegen, so dass das Befestigungsteil in die Öffnungen eingeschoben werden kann. Die Öffnungen werden dabei von Begrenzungswandungen begrenzt und es besteht nach dem Einschieben des Befestigungsteiles in die Öffnungen nur ein geringer Abstand zwischen den Begrenzungswandungen und dem Befestigungsteil, so dass sich dadurch eine formschlüssige Verbindung zwischen dem ersten und zweiten Wärmeübertrager ausbildet. Anschließend wird das Befestigungsteil in den Öffnungen eingerastet, d. h. es wird eine Rastverbindung hergestellt, so dass das Befestigungsteil an dem ersten und/oder dem zweiten Wärmeübertrager fixiert wird. Damit ist in vorteilhafter Weise kein zusätzliches Bauteil notwendig, d. h. in die wenigstens eine fluchtenden Öffnungen wird je nur ein Befestigungsteil, das nur aus einem Bauteil besteht, eingeführt und es ist kein zusätzliches Bauteil, z. B. eine Schraube zur Einführung in ein Innengewinde, erforderlich.

In einer weiteren Ausgestaltung umfasst das Befestigungsteil als Rastteil wenigstens einen elastischen Rastarm mit wenigstens einer Rastnase und beim Einführen des Rastteiles in die Öffnungen verformt sich der Rastarm elastisch, anschließend elastisch rückverformt und aufgrund der elastischen Rückverformung die wenigstens eine Rastnase die Rastverbindung herstellt. Das beispielsweise aus Kunststoff oder Metall bestehende Befestigungsteil weist dabei elastische Eigenschaften auf. Aufgrund der Geometrie der Öffnungen und der Geometrie der Rastarme mit den Rastnasen verformt sich der Bolzen beim Einführen selbsttätig aufgrund eines Kontaktes zwischen den Begrenzungswandungen und den Rastarmen bzw. den Rastnasen. Nach dem vollständigen Einführen des Rastteiles in die Öffnungen hintergreifen die Rastnasen eine Begrenzungswandung der Öffnung, so dass sich dadurch die Rastarme elastisch rückverformen können. Dadurch wird eine Rastverbindung zwischen dem Bolzen und dem ersten und/oder zweiten Wärmeübertrager hergestellt, so dass der Bolzen nicht mehr aus den Öffnungen herausgezogen werden kann oder unbeabsichtigt aus den Öffnungen herausfällt, so dass die formschlüssige Verbindung zwischen dem ersten und/oder dem zweiten Wärmeübertrager mittels des Bolzens dauerhaft hergestellt ist.

Insbesondere hintergreift die wenigstens eine Rastnase die Begrenzungswandung der Öffnung.

In einer weiteren Ausgestaltung wird der zweite Wärmeübertrager unterhalb des ersten Wärmeübertragers angeordnet und/oder das Befestigungsteil, insbesondere der Bolzen, wird ohne eine Gewindeverbindung an dem ersten Wärmeübertrager und/oder dem zweiten Wärmeübertrager fixiert.

In einer weiteren Ausgestaltung ist der zweite Wärmeübertrager ein Ölkühler.

Zweckmäßig umfasst das Kühlmodul einen Lüfter.

In einer weiteren Ausgestaltung umfasst der Lüfter ein Laufrad mit Lüfterschaufeln.

In einer Variante umfasst der Lüfter einen Elektromotor.

In einer zusätzlichen Ausgestaltung ist der Lüfter mittels einer Lüfterhaube an dem ersten und/oder zweiten Wärmeübertrager befestigt.

In einer zusätzlichen Ausgestaltung umfasst der Lüfter eine Kupplung, insbesondere eine Viskokupplung, zur Anbindung und zum Antreiben des Lüfters mittels des Verbrennungsmotors.

Eine erfindungsgemäße Kraftfahrzeugklimaanlage umfasst ein in dieser Schutzrechtsanmeldung beschriebenes Kühlmodul.

In einer weiteren Ausgestaltung umfasst die Kraftfahrzeugklimaanlage einen Verdichter, einen Verdampfer und eine Kondensator.

Zweckmäßig ist der Kondensator der zweite Wärmeübertrager des Kühlmodules.

Im Nachfolgenden wird ein Ausführungsbeispiel der Erfindung unter Bezugnahme auf die beigefügten Zeichnungen näher beschrieben. Es zeigt:
- Fig. 1: einen Vorderansicht eines Kühlmoduls,
- Fig. 2: einen Schnitt A-A des Kühlmoduls gemäß Fig. 1 und
- Fig. 3: eine perspektivische Ansicht eines Rastteiles.

In Fig. 1 ist Kühlmodul 1 für ein Kraftfahrzeug dargestellt. Das Kühlmodul 1 umfasst einen ersten Wärmeübertrager 2 als Kühlmittel-Wärmeübertrager 3 und einen zweiten Wärmeübertrager 4 als Ladelüftkühler 5. Der Kühlmittel-Wärmeübertrager 3 dient zur Kühlung von Kühlmittel eines Verbrennungsmotors (nicht dargestellt). Durch den Kühlmittel-Wärmeübertrager 3 wird flüssiges Kühlmittel gepumpt, das Abwärme eines Verbrennungsmotors an die Umgebung des Kraftfahrzeuges abgibt. Durch den Ladeluftkühler 5 wird von einem Turbolader komprimierte Luft als Verbrennungsluft für den Verbrennungsmotor vor der Zuführung in einen Verbrennungsraum durch den Ladeluftkühler 5 gekühlt. Dabei ist der Ladeluftkühler 5 unterhalb des Kühlmittel-Wärmeübertragers 3 angeordnet. Der erste und zweite Wärmeübertrager 2, 4 umfasst dabei Kühlrohre 15, die jeweils zwei Sammelrohre 17 miteinander verbinden. Das zu kühlende Fluid strömt somit von einem Sammelrohr 17 durch die Kühlrohre 15 zu einem zweiten Sammelrohr 17. Zwischen den Sammelrohren 17 sind Wellrippen 16 angeordnet. Der erste und zweite Wärmeübertrager 2, 4 besteht dabei wenigstens teilweise aus Metall, insbesondere Aluminium.

Der erste Wärmeübertrager 2 und der zweite Wärmeübertrager 4 sind dabei mittels Befestigungsmitteln 6 miteinander verbunden. Wandungen 18 des ersten und zweiten Wärmeübertragers 2, 4 sind mit im Querschnitt etwa kreisförmigen oder etwa rechteckigen Öffnungen 10 versehen. Die Wandungen 18, die im Bereich der Öffnungen 10 als Begrenzungswandungen 14 bezeichnet werden, werden dabei bei der Befestigung bzw. Montage des zweiten Wärmeübertrages 4 an dem ersten Wärmeübertrager 2 zueinander fluchtend ausgerichtet. Dabei weisen zwei Wandungen 18 des ersten Wärmeübertragers 2 einen größeren Abstand auf als die Ausdehnung des zweiten Wärmeübertragers 4 im oberen Bereich senkrecht zu der Zeichenebene von Fig. 1. Dadurch kann der zweite Wärmeübertrager 4 zwischen die beiden Wandungen 18 des ersten Wärmeübertragers 2 eingeschoben werden (Fig. 2). Dabei wird der zweite Wärmeübertrager 4 mit der Öffnung 10 dahingehend zu dem ersten Wärmeübertrager 2 mit zwei Öffnungen 10 in den beiden Wandungen 18 ausgerichtet, dass die hierfür bestimmten Öffnungen 10 sowohl des ersten und zweiten Wärmeübertragers 2, 4 miteinander fluchten bzw. zusammenfallen, so dass ein als Bolzen 9 ausgebildetes Befestigungsteil 7 in diese zueinander fluchtenden Öffnungen 10 eingeschoben werden kann.

In Fig. 2 ist die vollständig eingeschobene Stellung des Bolzens 9 in die Öffnungen 10 dargestellt. Die Öffnungen 10 des ersten und zweiten Wärmeübertragers 2, 4 weisen dabei eine identische Geometrie auf, d. h. die im Querschnitt etwa kreisförmigen oder etwa rechteckigen Öffnungen 10 weisen den gleichen Durchmesser auf. Die Öffnungen 10 und der Bolzen 9 stellen somit Befestigungsmittel 6 dar. Der Bolzen 9 weist an einem Ende einen Kopf 19 und am anderen Ende Rastnasen 11 auf (Fig. 3). Ferner ist der Bolzen 9 in axialer Richtung mit einer axialen Aussparung 13 versehen, so dass der Bolzen 9 zwei Rastarme 12 aufweist. Am Ende der beiden Rastarme 12 sind jeweils die Rastnasen 11 vorhanden. Die Enden der Rastnasen 11 sind dabei außenseitig konisch oder keilförmig ausgebildet. Der Bolzen 9 als Rastteil 8 besteht aus Kunststoff oder Metall. Dabei ist der Bolzen 9 elastisch verformbar, insbesondere im Bereich der Rastarme 12. Der Durchmesser des Bolzens 9 senkrecht zu einer nicht dargestellten Bolzenachse ist dabei im Bereich der Rastnasen 11 größer als der Durchmesser der Öffnungen 10 des ersten und zweiten Wärmeübertrager 2, 4. Im Bereich außerhalb der Rastnasen 11 und des Kopfes 19 des Bolzens 9 ist der Durchmesser des Bolzens 9 senkrecht zu der nicht dargestellten Längsachse des Bolzens 9 geringfügig kleiner als die Öffnungen 10 des ersten und zweiten Wärmeübertragers 2, 4.

Beim Einführen des Bolzens 9 in die zueinander fluchtend ausgerichteten Öffnungen 10 des ersten und zweiten Wärmeübertragers 2, 4 werden aufgrund der Geometrie der Rastnasen 11 die beiden Rastarme 12 des Bolzens 9 zusammengeführt und elastisch verformt, so dass der Bolzen 9 in die Öffnungen 10 eingeschoben werden kann. Die Rastarme 12 verformen sich somit elastisch. Kurz vor dem Erreichen des Bolzens 9 der Position, die in Fig. 2 dargestellt ist, und nachdem die Rastnasen 11 durch die letzte Öffnung 10 durchgeführt worden sind, können sich aufgrund der Verformungsmöglichkeit der Rastnasen 11 außerhalb der Öffnungen 10 die beiden Rastarme 12 wieder elastisch rückverformen, so dass die Rastnasen 11 die Begrenzungswandung 14 hintergreifen und es dadurch zu einer Rastverbindung zwischen dem Bolzen 9 als Rastteil 8 und der Begrenzungswandung 14 des ersten Wärmeübertragers 2 kommt. Damit ist das Befestigungsteil 7 an dem ersten und zweiten Wärmeübertrager 2, 4 fixiert, so dass der Bolzen 9 nicht mehr aus den Öffnungen 10 des ersten und zweiten Wärmeübertragers 2, 4 herausgeschoben werden kann. Aufgrund der dauerhaften Fixierung des Bolzens 9 in den Öffnungen 10 mittels der Rastverbindung besteht auch eine dauerhafte formschlüssige Verbindung zwischen dem ersten und zweiten Wärmeübertrager aufgrund der Anordnung des Bolzens 9 in den Öffnungen 10.

Das Kühlmodul 1 umfasst zwei Bolzen 9. Bei der Montage des zweiten Wärmeübertragers 4 an dem ersten Wärmeübertrager 2 ist somit lediglich der zweite Wärmeübertrager 4 dahingehend zu dem ersten Wärmeübertrager 2 auszurichten, dass die Öffnungen 10 fluchten und anschließend in die Öffnungen 10 der Bolzen 9 einzuführen ist. Dabei steht die Längsachse des Bolzens 9 senkrecht auf der Zeichenebene von Fig. 1, so dass die beiden Bolzen 9 in einer Richtung senkrecht zu der Zeichenebene von Fig. 1 in die beiden fluchtenden Öffnungen 10 einzuführen sind zur Herstellung der dauerhaften Verbindung zwischen dem ersten und zweiten Wärmeübertrager 2,4.

Insgesamt betrachtet sind mit dem erfindungsgemäßen Kühlmodul 1 und dem Verfahren zur Herstellung des Kühlmodules 1 wesentliche Vorteile verbunden. Bei der Montage bzw. Befestigung des Kühlmodules 1, d. h. dem Befestigen des zweiten Wärmeübertragers 4 an dem ersten Wärmeübertrager 2, brauchen lediglich zwei Bolzen 9 in zueinander fluchtende Öffnungen 10 des ersten und zweiten Wärmeübertragers 2, 4 eingeführt werden. Die Rastverbindung stellt sich dabei selbsttätig her. Ein aufwendiges Fixieren des Bolzens 9 in den Öffnungen 10 mittels einer Schraube ist somit in vorteilhafter Weise nicht erforderlich.

### Bezugszeichenliste

- 1: Kühlmodul
- 2: erster Wärmeübertrager
- 3: Kühlmittel-Wärmeübertrager
- 4: zweiter Wärmeübertrager
- 5: Ladeluftkühler
- 6: Befestigungsmittel
- 7: Befestigungsteil
- 8: Rastteil
- 9: Bolzen
- 10: Öffnung
- 11: Rastnase
- 12: Rastarm
- 13: axiale Aussparung
- 14: Begrenzungswandung
- 15: Kühlrohr
- 16: Wellrippen
- 17: Sammelrohr
- 18: Wandung
- 19: Kopf

## Patentansprüche

1. Kühlmodul (1) für ein Kraftfahrzeug, umfassend
- einen ersten, oberen Wärmeübertrager (2) mit zwei beabstandeten mit Kühlrohren verbundene Sammelrohre (17), insbesondere einen Kühlmittel-Wärmeübertrager (3) zur Kühlung von Kühlmittel eines Verbrennungsmotors,
- einen zweiten, unteren Wärmeübertrager (4) mit zwei beabstandeten mit Kühlrohren verbundene Sammelrohre (17),
**gekennzeichnet durch**
- wenigstens ein Befestigungsmittel (6) zur Fixierung der Sammelrohre des zweiten Wärmeübertragers (4) an den Sammelrohren des ersten Wärmeübertragers (2), wobei das wenigstens eine Befestigungsmittel (6) wenigstens als Bolzen ausgebildetes elastisches Rastteil (8) umfasst zur Rastverbindung des wenigstens einen Rastteiles (8) mit dem ersten und/oder zweiten Wärmeübertrager (2, 4), wobei
- die Sammelrohre zwei beabstandete Wandungen (18) aufweisen und die Wandungen des ersten Wärmeübertragers einen größeren Abstand aufweisen als den die Ausdehnung des zweiten Wärmeübertragers bildenden Abstand zwischen den Wandungen des zweiten Wärmeüberträgers im oberen Bereich, gemessen senkrecht zu der Stirnseite des zweiten Wärmeübertragers, so dass die Sammelrohre des zweiten Wärmeübertragers zwischen die Wandungen des ersten Wärmeübertragers geschoben sind, wobei
- die Wandungen des zweiten, unteren Wärmeübertragers fluchtend zu den Wandungen des ersten, oberen Wärmeübertragers ausgerichtet sind, wobei
- der Bolzen (9) in die in den Wandungen vorgesehenen zueinander fluchtenden Öffnungen (10) eingeschoben ist.

2. Kühlmodul nach Anspruch 1, **dadurch gekennzeichnet, dass** das wenigstens eine Rastteil (8) wenigstens eine Rastnase (11) umfasst.

3. Kühlmodul nach Anspruch 2, **dadurch gekennzeichnet, dass** das wenigstens eine Rastteil (8) wenigstens einen elastischen Rastarm (12) mit der Rastnase (11) umfasst.

4. Kühlmodul nach einem oder mehreren der Ansprüche 1 bis 3, **dadurch gekennzeichnet, dass** die Wandungen (18) im Bereich der Öffnungen (10) als Begrenzungswandungen (14) bezeichnet werden und dass wenigstens eine Öffnung (10) am ersten Wärmeübertrager (2) und wenigstens eine Öffnung (10) am zweiten Wärmeübertrager (4) zueinander fluchtend angeordnet sind und vorzugsweise in den Öffnungen (10) je wenigstens ein Rastteil (8) angeordnet ist, so dass sich zwischen dem wenigstens einen Rastteil (8) und den Begrenzungswandungen (14) der Öffnungen (10) eine formschlüssige Verbindung zwischen dem ersten Wärmeübertrager (2) und dem zweiten Wärmeübertrager (4) ausbildet.

5. Kühlmodul nach einem oder mehreren der vorhergehenden Ansprüche, **dadurch gekennzeichnet, dass** das wenigstens eine Rastteil (8) mittels einer, insbesondere ausschließlichen, Rastverbindung an dem ersten Wärmeübertrager (2) und/oder dem zweiten Wärmeübertrager (4) fixiert ist.

6. Kühlmodul nach einem oder mehreren der Ansprüche 1 bis 5, wenn abhängig von den Ansprüchen 2 und 4, **dadurch gekennzeichnet, dass** die wenigstens eine Rastnase (11) die Begrenzungswandung (14) der Öffnung (10) hintergreift zur Herstellung der formschlüssigen Verbindung.

7. Kühlmodul nach einem oder mehreren der vorhergehenden Ansprüchen, **dadurch gekennzeichnet, dass** das wenigstens eine Rastteil (8) kein Gewinde aufweist.

8. Kühlmodul nach einem oder mehreren der vorhergehenden Ansprüche, **dadurch gekennzeichnet, dass** der zweite Wärmeübertrager (4) ein Ladeluftkühler (5) ist, der unterhalb des ersten Wärmeübertragers (2) angeordnet ist.

## Claims

1. A cooling module (1) for a motor vehicle, comprising
- a first, upper heat exchanger (2), having two manifolds (17) spaced apart from one another and connected by cooling pipes, in particular a coolant heat exchanger (3) for cooling a coolant of an internal combustion engine,
- a second, lower heat exchanger (4), having two manifolds (17) spaced apart from one another and connected by cooling pipes, **characterised by**
- at least one fixing means (6) for fixing the manifolds of said second heat exchanger (4) to the manifolds of said first heat exchanger (2), wherein the at least one fixing means (6) comprises at least one resilient latching part (8) in the form of a bolt for a latching connection between the at least one latching part (8) and the first and/or second heat exchanger (2, 4), wherein
- the manifolds have two walls (18) spaced apart from one another, and the walls of the first heat exchanger have a larger distance than the distance forming the extension of the second heat exchanger between the walls of the second heat exchanger in the upper section, measured perpendicularly to the front of the second heat exchanger such that the manifolds of the second heat exchanger are included between the walls of the first heat exchanger, wherein
- the walls of the second, lower heat exchanger are arranged in alignment with the walls of the first, upper heat exchanger, wherein
- the bolt (9) is inserted into the openings (10) provided in the walls and arranged in alignment with one another.

2. The cooling module as claimed in claim 1, **characterised in that** the at least one latching part (8) comprises at least one latching nose (11).

3. The cooling module as claimed in claim 2, **characterised in that** the at least one latching part (8) comprises at least one resilient latching arm (12) with the latching nose (11).

4. The cooling module as claimed in one or more of claims 1 to 3, **characterised in that** the walls (18) in the area of the openings (10) are referred to as boundary walls (14), and **in that** at least one opening (10) on the first heat exchanger (2) and at least one opening (10) on the second heat exchanger (4) are arranged in alignment with one another and at least one latching part (8) each is preferably arranged in the openings (10) such that a positive connection is formed between the at least one latching part (8) and the boundary walls (14) of the openings (10) between the first heat exchanger (2) and the second heat exchanger (4).

5. The cooling module as claimed in one or more of the preceding claims, **characterised in that** the at least one latching part (8) is fixed to the first heat exchanger (2) and/or the second heat exchanger (4) by means of a, in particular exclusive, latching connection.

6. The cooling module as claimed in one or more of claims 1 to 5, when dependent on claims 2 and 4, **characterised in that** the at least one latching nose (11) engages behind the boundary wall (14) of opening (10) to establish the positive connection.

7. The cooling module as claimed in one or more of the preceding claims, **characterised in that** the at least one latching part (8) has no thread.

8. The cooling module as claimed in one or more of the preceding claims, **characterised in that** the second heat exchanger (4) is an intercooler (5) arranged underneath the first heat exchanger (2).

## Revendications

1. Module de refroidissement (1) pour un véhicule automobile, comprenant
- un premier échangeur de chaleur supérieur (2) comportant deux tubes collecteurs (17) espacés et reliés à des tubes de refroidissement, comprenant en particulier un échangeur de chaleur (3) de liquide de refroidissement servant au refroidissement d'un liquide de refroidissement d'un moteur à combustion interne,
- un second échangeur de chaleur inférieur (4) comportant deux tubes collecteurs (17) espacés et reliés à des tubes de refroidissement,
**caractérisé par**
- au moins un moyen de fixation (6) servant à la fixation des tubes collecteurs du second échangeur de chaleur (4) sur les tubes collecteurs du premier échangeur de chaleur (2), où le moyen de fixation (6) au moins au nombre de un comprend au moins une pièce d'encliquetage élastique (8) conçue comme un boulon et servant à l'assemblage par encliquetage de la pièce d'encliquetage (8) au moins au nombre de un, avec le premier et / ou le second échangeur de chaleur (2, 4),
- où les tubes collecteurs présentent deux parois espacées (18), et les parois du premier échangeur de chaleur présentent une distance plus grande que la distance comprise entre les parois du second échangeur de chaleur dans la zone supérieure et formant l'étendue du second échangeur de chaleur, ladite distance étant mesurée perpendiculairement au côté frontal du second échangeur de chaleur, de sorte que les tubes collecteurs du second échangeur de chaleur sont glissés entre les parois du premier échangeur de chaleur,
- où les parois du second échangeur de chaleur inférieur sont ajustées en étant alignées sur les parois du premier échangeur de chaleur supérieur,
- où le boulon (9) est inséré dans les ouvertures (10) alignées entre elles et prévues dans les parois.

2. Module de refroidissement selon la revendication 1, **caractérisé en ce que** la pièce d'encliquetage (8) au moins au nombre de un comprend au moins un ergot d'encliquetage (11).

3. Module de refroidissement selon la revendication 2, **caractérisé en ce que** la pièce d'encliquetage (8) au moins au nombre de un comprend au moins un bras d'encliquetage élastique (12) comportant l'ergot d'encliquetage (11).

4. Module de refroidissement selon l'une quelconque ou plusieurs des revendications 1 à 3, **caractérisé en ce que** les parois (18), dans la zone des ouvertures (10), sont désignées comme des parois de délimitation (14), et **en ce qu'**au moins une ouverture (10) placée sur le premier échangeur de chaleur (2) et au moins une ouverture (10) placée sur le second échangeur de chaleur (4) sont disposées en étant alignées l'une par rapport à l'autre, et au moins une pièce d'encliquetage (8) est disposée à chaque fois de préférence dans les ouvertures (10), de sorte que, entre la pièce d'encliquetage (8) au moins au nombre de un et les parois de délimitation (14) des ouvertures (10), il se forme un assemblage par complémentarité de forme entre le premier échangeur de chaleur (2) et le second échangeur de chaleur (4).

5. Module de refroidissement selon l'une quelconque ou plusieurs des revendications précédentes, **caractérisé en ce que** la pièce d'encliquetage (8) au moins au nombre de un est fixée au moyen d'un assemblage par encliquetage, en particulier exclusif, sur le premier échangeur de chaleur (2) et / ou sur le second échangeur de chaleur (4).

6. Module de refroidissement selon l'une quelconque ou plusieurs des revendications 1 à 5, caractérisé, quand il dépend des revendications 2 et 4, en ce que l'ergot d'encliquetage (11) au moins au nombre de un vient en prise par l'arrière sur la paroi de délimitation (14) de l'ouverture (10), pour réaliser l'assemblage par complémentarité de forme.

7. Module de refroidissement selon l'une quelconque ou plusieurs des revendications précédentes, **caractérisé en ce que** la pièce d'encliquetage (8) au moins au nombre de un ne présente aucun filetage.

8. Module de refroidissement selon l'une quelconque ou plusieurs des revendications précédentes, **caractérisé en ce que** le second échangeur de chaleur (4) est un refroidisseur d'air de suralimentation (5) qui est disposé au-dessous du premier échangeur de chaleur (2).
